# EUROPÄISCHE PATENTSCHRIFT

(11) **EP 1 637 496 B1**
(45) Veröffentlichungstag und Bekanntmachung des Hinweises auf die Patenterteilung: **15.06.2011**
(21) Anmeldenummer: 04405603.4
(22) Anmeldetag: 20.09.2004
(51) Int. Cl.: B67B 7/54

(54) **Dosenöffner**
Tin opener
Ouvre-boîte

(43) Veröffentlichungstag der Anmeldung: 22.03.2006
(73) Patentinhaber: MOHA Moderne Haushaltwaren AG, CH-3052 Zollikofen (CH)
(72) Erfinder: Herren, Bruno, 6052 Hergiswil (CH)
(74) Vertreter: Schneider Feldmann AG Patent- und Markenanwälte

(56) Entgegenhaltungen:
- GB-A- 281 095
- GB-A- 651 648
- US-A- 2 804 682
- US-A- 2 879 590
- US-B1- 6 374 502

## Beschreibung

Die vorliegende Erfindung betrifft einen manuell zu betätigenden Dosenöffner mit einem Kopf, in der Form eines Gehäuses in dem ein Schneidmechanismus eingebaut ist, der ein mit dem inneren und oberen Bereich des Randes einer Dose zusammenwirkendes mittels einem Drehflügel betätigbares Treibrad und ein vorzugsweise am äusseren Rand der Dose schneidendes Schneidmittel, besonders bevorzugt ein Schneidrad, umfasst, wobei die Achsen beider Räder senkrecht zueinanderverlaufend im Gehäuse gelagert sind. Solche Öffner, die den Stand der Technik bildenden sind aus der US-A-2001/0022030 bekannt.

Dosenöffner sind in praktisch jedem Haushalt vorhanden. Sie gehören zu den weitest verbreiteten Küchengeräten überhaupt.

Seit rund dreissig Jahren wird der Markt von Dosenöffnern gemäss der DE-A-19619 989 beherrscht, die zangenförmig gestaltet sind und bei denen ein Schneidrad die Dose innerhalb des umlaufenden Randes durchtrennt, während ein Treibrad auf der Dosenaussenkante sich abstützt. Treibrad und Schneidrad sind bei diesen Ausführungen meist über - 1 ineinandergreifende Zahnräder miteinander gekoppelt. Hierbei entsteht eine scharfkantige Rondelle, an der man sich häufig verletzen konnte. Die Wiederverschliessbarkeit war nur gegeben, wenn man die Rondelle nicht vollständig durchtrennte. Nach wenigen Bugbewegungen brach die Rondelle meist von der Dose ab.
Die neue Generation der Dosenöffner, die hier interessiert, arbeitet mit einem Schneidrad, welches auf der Dosenaussenkante den Rand durchtrennt, während das Treibrad auf der Innenseite und auf dem oberen Bereich des Randes entlang läuft. Ein Auflageelement hält die zu öffnende Dose in einer vorgegebenen, gewünschten Winkellage zum Dosenöffner. Dosenöffner dieses Typus sind beispielsweise aus der US-A-4,782.594, der US-A-5,946,811, der GB-A-2334939, der EP-B-015411620 oder auch der WO-A-01/40096 bekannt.

Bei diesen erwähnten Ausführungen sind prinzipiell zwei Grundtypen zu unterscheiden, nämlich solche mit zwei griffförmigen Körpern und Versionen gemäss der US-A2001/0022030 mit einem einzigen griffförmigen Körper. Die griffförmigen Körper dienen lediglich dazu, die Relativdistanz zwischen Schneidrad und Treibrad beim Ansetzen des Dosenöffners verändern zu können. Während des Betriebes ist jedoch die Distanz zwischen Schneidrad und Treibrad innerhalb eines kleinen Toleranzbereiches praktisch identisch. Dies ist auch nicht verwunderlich, sind doch die Masse der zu öffnenden Dosen genormt und entsprechend sind kaum Variationen festzustellen. Aus diesem Grund erübrigt sich praktisch die zangenförmige Version, und die Eingriffversionen setzen sich vermehrt auf dem Markt durch.
Aus der DE-U-202 20 076 ist ein solcher "Einarm-Sicherheits"-Dosenöffner bekannt und in der Figur 1 als Stand der Technik dargestellt, einen "Einarm"-Handgriff und einen daran in Verlängerung der Handgrifflängsachse integral angeformten Kopf aufweist. Der Kopf weist an einer Innenseite desselben gelagerte Schneide, eine drehbar und verschiebbar im Kopf gelagerte, durch eine Feder belastete Drehachse mit einem an ihrem einen Ende befestigten Vorschub- oder Treibrad und einem an ihrem diesem gegenüberliegenden Ende, das heisst an der Aussenseite des Kopfes, gehaltenen Drehflügel auf. An der Innenseite weist der Kopf einen U-förmigen Abstützungsteil zur stabilisierenden Stützung am Oberen Dosenrand auf. Beim Öffner gemäss der DE-U-202 20 076 erfolgt die Klemmung des Dosenrandes beim Schneiden zwischen Schneidrad und Treibrad mittels einer verschiebbar aber drehfest in einem Hohlraum im Drehflügel aufgenommenen Nocke mit zwei symmetrisch zur Drehachse angeordneten Schrägungen, und einem am dem Treibrad gegenüberliegenden Ende der Drehachse gehaltene, die Drehachse in Mitdrehung mit dem Drehflügel bringende Mitnahme mit zwei diametrisch gegenüberliegenden Ansätze, die jeweils an einer der Schrägungen anliegen und in einem durch Vorsprunge begrenzten Zwischenraum der Nocke drehbar gehalten werden, wobei die Ansätze bei der vorwärtigen Drehbewegung des Drehflügel in der tiefsten Stellung der Schrägung und bei der rückwärtigen Drehbewegung desselben in der höchsten Stellung der Schrägung liegen. Die Mitnahme ist eine Flügelmutter mit einem Innengewinde und zwei Flügeln, die jeweils mit einem abgerundete Unterseite an einer der Schrägungen liegen, und die Drehachse weist an ihrem dem Vorschubrad gegenüberliegenden Ende ein Gewinde aufweist das in das Innengewinde der Flügelmutter eingeschraubt wird und dessen Außendurchmesser kleiner ist als der übrige gewindefreie Schaftteil der Drehachse.
Die Schneidmechanik der sogenannten Sicherheitsdosenöffner hat sich vielfach bewährt und die Öffner gemäss der Eingriffversion sind millionenfach in Haushalten und bei semiprofessionellen Anwendern im Einsatz.
Gewöhnungsbedürftig ist beim Einsatz dieser Öffner das Ansetzen und Halten des Schneidkopfes am Dosenrand, bis dieser durch die Drehbewegung des Drehflügels zwischen Treibrad und Schneidrad geklemmt ist. Beim rechtshändigen Nutzer wird der Handgriff mit der linken Hand gehalten und das Ansetzen erfordert ein gewisse feinmotorische Geschicklichkeit der linken Hand. Wird der Dosenöffner nicht richtig am Dosenrand positioniert, so rutscht er und/oder kippt er seitlich ab und es muss wiederum neu angesetzt werden. Vor allem für ältere Personen, Kinder oder Erwachsene mit motorischen Störungen ist dies unangenehm und unerwünscht.
Ein weiterer Nachteil der bekannten Öffner besteht darin, dass Ihre Länge, die sich aus Handgriff und Kopflänge addiert, meist zwischen 17 und 20 cm liegt, so dass die Dosenöffner relativ viel Stauraum in der Küchenschublade benötigen, wo bekanntlich nie genug Platz vorhanden ist.

Aus der GB 651' 648-A ist ein konventioneller Dosenöffner bekannt, der mit einem Schneidmesser ausgerüstet ist an Stelle eines Schneidrades und entsprechend auch keinen Kopf mit eingebautem Schneidmechanismus benötigt. Dieser bekannte Dosenöffner ist ohne Griffe gestaltet und die Gewichtsverteilung ist in Bezug auf die Schneide in Schneidrichtung gleichmässig verteilt. In Bezug jedoch auf die Achse senkrecht zur Schneidrichtung ist die Gewichtsverteilung völlig asymmetrisch. Dies ist jedoch irrelevant, da die Schneider vorgängig eingepresst wird und dadurch eine genügende Fixierung entsteht.

Es ist daher die Aufgabe der vorliegenden Erfindung, einen Dosenöffner zu schaffen, der die Nachteile der bekannten Dosenöffner nicht aufweist und im Gebrauch wesentlich benutzerfreundlicher ist.

Diese Aufgabe löst ein manuell zu betätigender Dosenöffner mit einem neu gestalteten und neu positionierten griffförmigen Körper mit einem Kopf, der die Merkmale des Patentanspruches 1 aufweist.

Der erfindungsgemässe Aufbau erlaubt es, dass sich der Dosenöffners auf die Dose aufsetzen und sich dort sehr einfach positionieren lässt. Wird der am Dosenrand korrekt positionierte Dosenöffner gemäss der vorliegenden Erfindung mit beiden Händen losgelassen, so fällt er nicht wie die bekannten Öffner zur Seite von der Dose ab, sondern er bleibt korrekt positioniert in der Gebrauchsstellung aufgesetzt auf die Dose liegen. Der Schneidvorgang kann also jederzeit unterbrochen werden, ohne dass der erfindungsgemässe Dosenöffner ein zweites mal angesetzt und positioniert werden muss.

Weitere Ausführungsformen gehen aus den abhängigen Ansprüchen hervor, und deren Bedeutung und Wirkung ist in der nachfolgenden Beschreibung mit Bezug auf die anliegenden Zeichnungen erläutert. In den Zeichnungen sind lediglich die prinzipiellen Gestaltungen wiedergegeben unter Vereinfachung beziehungsweise Weglassung der mechanischen Funktionsteile, die der bekannten Technologie entsprechen.

Es zeigen:
- Figur 1: einen Einarm-Dosenöffner gemäss Stand der Technik;
- Figur 2: eine Ansicht einer ersten Ausführungsform eines erfindungsgemässen Dosenöffners von Oben;
- Figur 3: eine Ansicht einer ersten Ausführungsform eines erfindungsgemässen Dosenöffners gemäss Figur 2 von Unten;
- Figur 4: eine Ansicht einer ersten Ausführungsform eines erfindungsgemässen Dosenöffners gemäss Figur 2 mit Sicht auf die schneidradtragende Innenseite des Schneidkopfes, wobei die Schneidmechanik durch den vorgelagerten Handgriff teilweise verdeckt ist;
- Figur 5: eine Ansicht einer ersten Ausführungsform eines erfindungsgemässen Dosenöffners gemäss Figur 2 mit Sicht auf die Aussenseite des Schneidkopfes;
- Figur 6: eine Ansicht Öffners gemäss Figur 2 von Vorne; und
- Figur 7: einen Querschnitt durch einen Kopf eines Dosenöffners gemäss einer weiteren Ausführungsform im Bereich der Treibradachse.

In der Zeichnung ist der erfindungsgemässe Dosenöffner mit 1 bezeichnet. In der Ausführungsform gemäss den Figuren 2 bis 6 umfasst dieser einen Kopf 2 mit einer im wesentlichen ovalen oder ellipsoiden Scheibenform. Der Kopf weist eine erste drehflügeltragende Aussenseite 3 und eine gegenüberliegende schneidmechaniktragende Innenseite 4 auf. Mit 41 ist ein daran angeformter Ansatz bezeichnet, der vorzugsweise integral mit der Innenseite 4 des Kopfes 2 geformt ist. Der Ansatz 41 ist an einem unteren Bereich der Innenseite 4 angebracht und dient als Anschlag zur Anlage an der Aussenwand der zu öffnenden Dose.

Aus der Figur 2 wird die neue Positionierung eines Griffes 5 vor der schneidradtragenden Seite 24 des Kopfes 2 deutlich. Der Griff ist über zwei Auflagestifte 61, 62 mit dem Kopf verbunden, die die Funktion des aus dem Stand der Technik bekannten U-förmigen Abstützungsteils oder Auflageelementes übernimmt und den Dosenöffner, insbesondere das Schneidrad, in einer vorgegebenen, gewünschten Winkellage zur zu öffnenden Dose hält. Die zwei Auflagestifte 61, 62 stehen beidseitig vom Schneidrad 70 senkrecht aus der Innenseite 24 des Schneidkopfes 2 vor und Halten den Handgriff 5 beabstandet vom Schneidkopf 2, so dass ein genügend breiter Spalt für das verschiebbewegliche Treibrad bleibt.

Der Handgriff 5 gemäss der in den Figuren 2 bis 6 gezeigten Ausführungsformen der Erfindung ist ergonomisch und optisch ansprechend geformt. Grösse und Gewicht sind so gewählt, dass er sich einerseits gut halten lässt, und andererseits ein effektives Gegengewicht zum Schneidkopf 2 und dem Drehflügel 3 bildet. Anhand der Figuren 6 und 7 kann sich der Fachmann sehr gut vorstellen, wie die erfindungsgemässen Dosenöffner auf eine zu öffnende Dose aufgesetzt werden. Der obere Dosenrand kommt unterhalb des Treibrades 70 zu liegen, wie es in der Figur 7 strichliniert angedeutet ist. Für den Fachmann ist es unschwer zu erkennen, dass Form und Gewicht des Handgriffes derart auf Form und Gewicht von Schneidkopf 2 und Drehflügel 3 angepasst sind, dass der erfindungsgemässe Öffner 1 annähernd ausbalanciert auf der Dose D liegen bleibt. Der Handgriff 5 weist vorzugsweise eine abgeflachte Unterseite 51 auf, die im Gebrauch auf der Oberseite der zu öffnenden Dose aufliegt. Die Unterseite 51 des Handgriffes 5 liegt knapp unter der von den beiden Auflagestiften 61, 62 definierten Auflageebene. Vorzugsweise entspricht dieser Höhenunterschied in etwa der Höhendifferenz zwischen dem oberen Dosenrand und der Deckeloberseite der zu öffnenden Dose D, so dass der Dosenöffner 1 annähernd waagerecht auf der Dose aufliegt.

In den in den Figuren dargestellten Ausführungsbeispielen ist sind die erfindungsgemässen Dosenöffner derart ausgebildet, dass eine senkrechte Schnittebene entlang der Treibradachse 71 den Öffner jeweils annähernd in zwei gleich schwere Teile teilt. Wie in der Figur 7 dargestellt ist, greift das Treibrad in bekannter Weise mit einer zylindrischen und einer kegelstumpfförmigen Treibfläche an Oberseite respektive der inneren Wulstfläche des oberen Dosenrandes an. Solange der Schwerpunkt des auf den Dosenrand aufgelegten Öffners 1 vom Kontaktpunkt Treibrad/oberer Dosenrand auf Seiten des Handgriffes 5, also über der zu öffnenden Dose, liegt fällt der Öffner nicht von der Dose, auch wenn er losgelassen wird. Da der Öffner 1 den Dosenrand in der aufgesetzten Position mittels Treibradfläche 73 und Anschlagfläche 25 auch reibschlüssig greift, kann der Schwerpunkt des Öffners sogar in Richtung Schneidkopf 2 verschoben werden, dass das Drehmoment aus Gewichtskraft des Öffners und dem Abstand vom Angriffspunkt am Dosenrand zum Schwerpunkt des Öffners 1 nicht ausreicht um den Reibschluss zu überwinden und den, auf den Dosenrand aufgelegten, Öffner 1 nach aussen kippen zu lassen. Diese Halterung geschieht rein mechanisch, ohne dass Hilfsmittel wie zum Beispiel Magnete den Öffner an der Dose halten.

Im Gebrauch lässt sich der erfindungsgemässe Dosenöffner 1 äusserst einfach auf die zu öffnende Dose D aufsetzten. Durch den von Auflageflächen 51, Auflagestiften 61, 62 und der Innenfläche 24 gebildeten Winkel wird der Dosenrand quasi automatisch der Schneid- und Haltestelle zwischen Treibrad und Schneidrad zugeführt und dort selbsttätig gehalten. Anschliessend muss nur noch am Flügelrad 3 gedreht werden, damit das Treibrad den Dosenrand gegen das Schneidrad zieht und Schneidprozess beginnt.

In den abgebildeten Ausführungsbeispielen sind Schneidkopf 2 und Handgriff 5 jeweils zweistückig ausgebildet und über die Auflagestifte 61, 62 miteinander verbunden. In einer weiteren nicht in den Figuren gezeigten Ausführungsform können Handgriff 5 und Schneidkopf einstückig ausgebildet sein. Der Handgriff kann dabei an einer Oberseite des Schneidkopfes angreifen sich über die Innenseite mit Schneidrad, Treibrad und Auflagestiften oder einem U-förmigen Abstützungsteil oder Auflageelement wölben. Entscheidend ist jeweils nur dass der Handgriff 5 derart ausgeformt und am Kopf 2 angeordnet ist, dass der Schwerpunkt des Öffners annähernd im Bereich eines Schneidpunktes des Schneidmittels liegt, so dass der auf einen Dosenrand aufgesetzte Dosenöffner ohne äussere Krafteinwirkung am Dosenrand verbleibt.

Die erfindungsgemässe Lehre erlaubt nicht nur völlig neue Designmöglichkeiten, sondern es können auch wesentlich kompaktere Öffner hergestellt werden und bringt damit nicht nur Vorteile in der Bedienung, sondern auch eine erhebliche Materialersparnis beim Handgriff.

### Liste der Bezugszahlen

- Dosenöffner: 1
- Kopf: 2
- Aussenseite: 23
- Innenseite: .24
- Anschlag: 25
- Schneidrad: 26
- Drehflügel: 3
- Handgriff: 5
- Auflagefläche: 51
- Oberseite: 52
- Auflagestift: 61
- Auflagestift: 62
- Treibrad: 70
- Treibradachse: 71

## Patentansprüche

1. Manuell zu betätigender Dosenöffner (1) mit einem Kopf (2) in der Form eines Gehäuses, in dem ein Schneidmechanismus eingebaut ist, der ein mit dem inneren und oberen Bereich des Randes einer Dose zusammenwirkendes, mittels einem Drehflügel (3) betätigbares Treibrad und ein vorzugsweise am äusseren Rand der Dose schneidendes Schneidmittel, besonders bevorzugt ein Schneidrad umfasst, wobei die Achsen beider Räder senkrecht zueinander verlaufend im Gehäuse gelagert sind, **dadurch gekennzeichnet, dass** ein Handgriff (5) derart am Kopf (2) angeordnet und derart gestaltet ist, dass der Schwerpunkt des Öffners annähernd im Bereich des Schneidmittels (72) liegt.

2. Dosenöffner (1) nach Anspruch 1, **dadurch gekennzeichnet, dass** der Handgriff in Form und Gewicht derart auf Form und Gewicht von Schneidkopf (2) und Drehflügel (3) angepasst ist, dass er ein effektives Gegengewicht zu Schneidkopf (2) und Drehflügel (3) bildet und der Öffner (1) annähernd ausbalanciert auf dem Rand der Dose (D) liegen bleibt.

3. Dosenöffner (1) nach einem der Ansprüche 1 oder 2, **dadurch gekennzeichnet, dass** der Kopf (2) von einer Antriebsachse (71) durchsetzt ist, welche an einem ersten Ende das Treibrad (70) und an einem gegenüberliegenden Ende den Drehflügel (3) trägt und der Schwerpunkt des Handgriffes (5) in Richtung der Längsachse der Antriebsachse (71) vor der Innenseite des Kopfes (2) liegt.

4. Dosenöffner (1) nach einem der Ansprüche 1 bis 3, **dadurch gekennzeichnet, dass** der Handgriff (5) eine abgeflachte Unterseite (51) aufweist, die im Gebrauch auf der Oberseite der zu öffnenden Dose (D) aufliegt, wobei die Unterseite (51) knapp unter der von den beiden Auflagestiften (61, 62) definierten Auflageebene liegt, wodurch ein Höhenunterschied definiert wird.

5. Dosenöffner (1) nach Anspruch 4, **dadurch gekennzeichnet, dass** der Höhenunterschied vorzugsweise der Höhendifferenz zwischen dem oberen Dosenrand und der Deckeloberseite der zu öffnenden Dose (D) enspricht, so dass der Dosenöffner (1) annähernd waagerecht auf der Dose (D) aufliegt .

6. Dosenöffner (1) nach einem der Ansprüche 1 bis 5, **dadurch gekennzeichnet, dass** er einen Dosenrand einer zu öffnenden Dose in der aufgesetzten Position mittels einer Treibradfläche (73) und einer Anschlagfläche (25) als Widerlager reibschlüssig greift und der Schwerpunkt des Öffners nur soweit in Richtung Schneidkopf (2) verschoben ist, dass das Drehmoment aus Gewichtskraft und Abstand Angriffspunkt/Schwerpunkt nicht ausreicht um den Reibschluss zu überwinden und den auf den Dosenrand aufgelegten Öffner (1) nach aussen kippen zu lassen.

7. Dosenöffner (1) nach einem der vorhergehenden Ansprüche, **dadurch gekennzeichnet, dass** der Schneidkopf (2) und der Handgriff (5) über Auflagestifte (61, 62) miteinander verbunden und voneinander beabstandet gehalten sind, so dass ein genügend breiter Spalt zur Aufnahme des begrenzt verschiebbeweglichen Treibrades (70) bleibt.

8. Dosenöffner (1) nach Anspruch 7, **dadurch gekennzeichnet, dass** eine senkrechte Schnittebene durch den Öffner (1), die diesen in zwei gleich schwere Hälften teilt, zwischen den Auflagestiften (61, 62) verläuft.

9. Dosenöffner (1) nach einem der vorhergehenden Ansprüche, **dadurch gekennzeichnet, dass** Drehflügel (3) und Handgriff (5) soweit voneinander beabstandet sind und so zueinander positioniert sind, dass sich der Handgriff mit einer Hand halten lässt ohne die Drehbewegung des Drehflügels zu behindern.

## Claims

1. A manually operable can opener (1) having a head (2) with the shape of a housing in which a cutting mechanism is mounted which comprises a drive wheel interacting with the inner and upper rim of a can and operable by means of a rotary wing (3), and a cutting means, particularly preferred a cutting wheel, preferably cutting at the outer rim of the can, wherein the shafts of both wheels are supported in the housing and extend perpendicular to each other, **characterized in that** a handle (5) is arranged and formed on the head (2) in such a manner that the center of gravity of the opener lies approximately in the region of the cutting means (72).

2. The can opener (1) according to claim 1, **characterized in that** the handle is adapted with respect to shape and weight in such a manner to shape and weight of cutting head (2) and rotary wing (3) that the handle forms an effective counterweight to cutting head (2) and rotary wing (3) and remains lying on the rim of the can (D) in an approximately balanced manner.

3. The can opener (1) according to claim 1 or claim 2, **characterized in that** the head (2) is penetrated by a drive shaft (71) which carries the drive wheel (70) at a first end and the rotary wing (3) at an opposing end and the center of gravity of the handle (5), viewed in the direction of the longitudinal axis of the drive shaft (71), lies before the inner side of the head (2).

4. The can opener (1) according to any one of the claims 1 to 3, **characterized in that** the handle (5) has a flattened lower side (51) which, when in use, rests on the upper side of the can (D) to be opened, wherein the lower side (51) lies just below the support plane defined by the two support pins (61, 62), whereby a height difference is defined.

5. The can opener (1) according to claim 4, **characterized in that** the height difference preferably corresponds to the drop between the upper can rim and the upper side of the lid of the can (D) to be opened so that the can opener (1) rests approximately horizontally on the can (D).

6. The can opener (1) according to any one of the claims 1 to 5, **characterized in that** in the attached position, the can opener engages with a can rim of a can to be opened by means of a drive wheel face (73) and an abutment face (25) as counter bearing in a frictional manner, and the center of gravity of the opener is shifted toward the cutting head (2) only to such an extent that the torque resulting from weight force and distance engagement point/center of gravity is not sufficient to overcome the frictional lock and to allow the opener (1) placed on the can rim to tilt outward.

7. The can opener (1) according to any one of the preceding claims, **characterized in that** the cutting head (2) and the handle (5) are connected to each other via support pins (61, 62) and are spaced apart from each other so that a sufficiently wide gap remains for receiving the drive wheel (70) which is movably displaceable to a limited extent.

8. The can opener (1) according to claim 7, **characterized in that** a vertical sectional plane through the opener (1) dividing the same into two equally heavy halves runs between the support pins (61, 62).

9. The can opener (1) according to any one of the preceding claims, **characterized in that** rotary wing (3) and handle (5) are spaced apart from each other and positioned relative to each other in such a manner that the handle can be held with one hand without obstructing the rotational movement of the rotary wing.

## Revendications

1. Ouvre-boîte (1) à actionnement manuel avec une tête (2) sous la forme d'un boîtier, dans laquelle est monté un mécanisme de découpe, comprenant une roulette motrice coopérant avec la zone intérieure et supérieure du bord d'une boîte, susceptible d'être actionnée au moyen d'une ailette rotative (3) et un moyen de découpe coupant de préférence sur le bord supérieur de la boîte, de façon particulièrement préférée une roulette de découpe, les axes des deux roulettes étant logés à la perpendiculaire et de façon convergente dans le boîtier, **caractérisé en ce que** qu'un manche (5) est disposé sur la tête (2) et conçu de telle sorte que le centre de gravité de l'ouvre-boîte se situe approximativement dans la zone du moyen de découpe (72).

2. Ouvre-boîte (1) selon la revendication 1, **caractérisé en ce que** par sa forme et son poids, le manche est adapté à la forme de la tête de découpe (2) et de l'ailette rotative (3), de sorte à former un contrepoids effectif à la tête de découpe (2) et à l'ailette rotative (3) et de sorte qu'approximativement contrebalancé, l'ouvre-boîte (1) reste posé sur le bord de la boîte (D).

3. Ouvre-boîte (1) selon l'une quelconque des revendications 1 ou 2, **caractérisé en ce que** la tête (2) est traversée par un axe d'entraînement (71) qui sur une première extrémité porte la roulette de propulsion (70) et sur une extrémité opposée porte l'ailette rotative (3) et **en ce que** le centre de gravité du manche (5) se situe en direction de l'axe longitudinal de l'axe d'entraînement (71), à l'avant de la face intérieure de la tête (2).

4. Ouvre-boîte (1) selon l'une quelconque des revendications 1 à 3, **caractérisé en ce que** le manche (5) comporte une face inférieure (51) aplatie, qui à l'usage s'appuie sur la face supérieure de la boîte (D) à ouvrir, la face inférieure (51) se situant juste en dessous du plan d'appui défini par les deux tiges d'appui (61, 62) ce qui a pour effet de définir une différence de hauteur.

5. Ouvre-boîte (1) selon la revendication 4, **caractérisée en ce que** la différence de hauteur correspond de préférence à la différence de hauteur entre le bord supérieur de la boîte et la face supérieure du couvercle de la boîte (D) à ouvrir, de sorte que l'ouvre-boîte (1) s'appuie quasiment à l'horizontale sur la boîte (D).

6. Ouvre-boîte (1) selon l'une quelconque des revendications 1 à 5, **caractérisé en que** dans la position appliquée, il saisit par friction, au moyen d'une surface de roue de propulsion (73) et d'une surface de butée (25) faisant contre-appui un bord de boîte d'une boîte à ouvrir et en ce que le centre de gravité de l'ouvre-boîte n'est déplacé en direction de la tête de découpe (2) qu'à un point tel, que le couple de rotation du poids et de la distance point d'engagement/centre de gravité ne suffise pas pour surmonter la friction et à laisser basculer vers l'extérieur l'ouvre-boîte (1) posé sur le bord de la boîte.

7. Ouvre-boîte (1) selon l'une quelconque des revendications précédentes, **caractérisé en ce que** la tête de découpe (2) et le manche (5) sont reliés l'un à l'autre par l'intermédiaire de tiges d'appui (61, 62) et sont maintenus à distance l'un de l'autre, de sorte à ménager un interstice suffisamment large pour recevoir la roulette de propulsion (70) déplaçable de façon limitée en translation.

8. Ouvre-boîte (1) selon la revendication 7, **caractérisé en ce qu'**un plan de coupe à la verticale à travers l'ouvre-boîte (1), qui sépare ce dernier en deux moitiés égales s'étend entre les tiges d'appui (61, 62).

9. Ouvre-boîte (1) selon l'une quelconque des revendications précédentes, **caractérisé en ce que** l'ailette rotative (3) et le manche (5) sont écartés l'un de l'autre d'une distance permettant de maintenir le manche d'une main, sans empêcher la rotation de l'ailette rotative.
